# EUROPÄISCHE PATENTSCHRIFT

(11) **EP 2 975 973 B1**
(45) Veröffentlichungstag und Bekanntmachung des Hinweises auf die Patenterteilung: **10.01.2018**
(21) Anmeldenummer: 14719194.4
(22) Anmeldetag: 18.03.2014
(51) Int. Cl.: A47C 31/12, A61G 5/10

(54) **VERFAHREN UND VORRICHTUNG ZUM HERSTELLEN EINER STÜTZVORRICHTUNG**
METHOD AND DEVICE FOR PRODUCING A SUPPORT DEVICE
PROCÉDÉ ET DISPOSITIF DE FABRICATION D'UN DISPOSITIF DE SOUTIEN

(30) Priorität: 18.03.2013 AT 501812013
(43) Veröffentlichungstag der Anmeldung: 27.01.2016
(73) Patentinhaber: Stonawski, Rudolf, 1070 Wien (AT)
(72) Erfinder: Stonawski, Rudolf, 1070 Wien (AT)
(74) Vertreter: Sonn & Partner Patentanwälte
(86) Internationale Anmeldenummer: PCT/AT2014/050067
(87) Internationale Veröffentlichungsnummer: WO 2014/146157

(56) Entgegenhaltungen:
- EP-A1- 0 291 298
- EP-A1- 1 082 924
- EP-A1- 1 637 099
- EP-A1- 2 116 153
- US-A- 5 816 983
- US-A1- 2006 052 222

## Beschreibung

Die Erfindung betrifft ein Verfahren sowie eine Vorrichtung gemäß den einleitenden Teilen der unabhängigen Patentansprüche.

Aus der EP 2 116 153 A1 ist es bekannt, den Rücken (oder andere Körperteile) eines Patienten direkt elektronisch in einem 3D-Format abzutasten, d.h. zu scannen, und auf Basis der erhaltenen Daten entsprechende Körper-Stützvorrichtungen, wie etwa eine Rückenlehne, zu formen. Zur Herstellung dieser Stützvorrichtungen wird eine Computer-gesteuerte Maschine, wie etwa eine Fräsmaschine, eingesetzt. Von Nachteil ist hier, dass die gewünschten Stützvorrichtungen nur für Personen hergestellt werden können, die im Prinzip nicht behindert sind und selbstständig stehen, sitzen oder liegen können. Dabei ist eine Fehlerquelle überdies darin gelegen, dass selbst bei einem selbstständigen Sitzen der jeweiligen Person diese freie Sitzposition, was beispielsweise die Rückenpartie anlangt, anders ist als in dem Fall, wenn sich die Person mit dem Rücken an eine Rückenlehne anlehnt. Ähnliches gilt auch für die Herstellung einer Sitzfläche eines Sitzes für die Person.

Die EP 1 082 924 A1 offenbart ein Verfahren zur Herstellung eines Fahrzeugsitzes, dessen Polster an die Körperform des Benutzers angepasst ist. Hierzu wird dessen Körperform aufgenommen und rechnergestützt weiterverarbeitet. Für die digitale Aufnahme, die vorzugsweise im sitzenden Zustand erfolgt, wird beispielsweise eine 3D-Lasertechnik oder eine CCD-Videokamera verwendet. Diese Vorgangsweise eignet sich jedoch nur zur Anwendung bei gesunden Personen.

Die EP 1 637 099 A1 und US 2006/052,222 A1 befassen sich mit andersartigen Apparaten, nämlich mit Gesundheits- bzw. Gymnastikgeräten, wobei Zug- und Stützelemente an einem Gestell über einen Träger aufgehängt sind.

In der EP 291 298 A ist eine Messvorrichtung mit einer Möglichkeit zur Abtastung der Rückenpartie eines Probanden geoffenbart, wobei allerdings zur Abtastung ein Rücken-Abtastteil mit horizontalen Stahlleisten beschrieben ist, die über Nieten mit einer verformbaren Lage verbunden sind. Weiters sind zur Konturerfassung Messlineale vorgesehen, um beim händischen Anpassen des Rücken-Abtastteils entsprechende Abtast-Maße zu erhalten.

In der Praxis hat sich bis heute eine Vorgangsweise behaupten können, bei der zur Herstellung von Körper-angepassten Stützvorrichtungen, wie etwa Sitzschalen oder auch nur Rückenlehnen, für eine individuelle Patientenversorgung, der jeweilige Körperbereich, also etwa der Rückenbereich, der Hüftbereich, der Gesäßbereich und auch gegebenenfalls noch der Oberschenkelbereich, mit Hilfe von Gipsbinden abgeformt wird, wobei eine Negativform erhalten wird. Es kann dann entweder diese Negativform oder ein davon gewonnener Positiv-Abdruck gescannt werden, um die endgültigen Stützteile, wie etwa Sitzschalen, mit Hilfe der Scan-Daten und mit Hilfe einer entsprechenden Produktionsmaschine herzustellen.

Ein anderes in der Praxis angewandtes Verfahren besteht darin, in einem Sitzgestell einen sog. Vakuumpolster anzubringen, der mit einem losen Granulat zwecks Formfixierung gefüllt ist und beim "Abformen" unter Unterdruck gesetzt wird. In diesem Vakuumpolster wird ein Abdruck des jeweiligen Patienten, beispielsweise im Rücken- und Hüftbereich, durch Anordnen des Patienten auf bzw. in dem Vakuumpolster vorgesehen, wobei im Anschluss daran der Patient aus dem Vakuumpolster herausgehoben werden muss, wonach der Vakuum-"Abdruck"-Polster mit Gips ausgegossen wird.

Bei einer Alternative dieses Verfahrens wird ebenfalls ein Stützteil mit Granulat eingesetzt, wobei im Sitzteil oder Polster ein Unterdruck herbeigeführt wird; nach Sitzen des Patienten in diesem Sitzteil zwecks Erzielung des Abdrucks, wird nun statt Anfertigung eines Gipsabdrucks direkt der Vakuumabdruck im Vakuumpolster gescannt, vlg. z.B. US 2010/0073685 A1 oder AU 2009 100 708 A4.

Die vorgenannten, in der Praxis angewandten Verfahren haben alle den Nachteil, dass mehrere, insbesondere drei, Hilfspersonen nötig sind, um einen behinderten Patienten bei der Erzielung einer derartigen Sitzanpassung zu betreuen. Dabei ist zu berücksichtigen, dass vor allem Personen mit Querschnittslähmung als Patienten für diese Körperanpassung von Sitzschalen, etwa für Rollstühle, in Frage kommen. Weiters ist ein hoher Zeitaufwand von ein bis eineinhalb Stunden notwendig, um Daten bzw. einen Gipsabdruck zu erhalten, um danach die Körper-angepasste Sitzschale (oder allgemein Stützvorrichtung) herstellen zu können. Überdies ist während des Abformungsvorgangs keine Überprüfung der Sitzposition möglich, und ein Überprüfen des Sitzanpassungs-Ergebnisses im Rücken- und Hüftbereich ist grundsätzlich erst nach Herausheben des Patienten aus dem Vakuumpolster möglich.

Es ist nun Ziel der Erfindung, hier Abhilfe zu schaffen und ein verbessertes Verfahren zum Herstellen einer Körper-angepassten Stützvorrichtung vorzusehen, wobei beispielsweise während des Scannens ein Überprüfen des Sitzanpassungs-Ergebnisses im Rücken- und Hüftbereich des Patienten möglich sein soll. Weiters soll eine Hilfsperson genügen, um vom Patienten die entsprechenden 3D-Körperdaten für Sitzschalen-Anpassung zu erzielen. Der Zeitaufwand für diese 3D-Datengewinnung soll wesentlich kürzer sein, und durch die Möglichkeit einer Überprüfung der Sitzposition während des Abformungsvorgangs sollen - bei den bekannten Vorgangsweisen immer wieder vorkommende - "Fehlversuche" vermieden werden können.

Demgemäß sieht die Erfindung ein Verfahren sowie eine Vorrichtung wie in den unabhängigen Ansprüchen definiert vor.

Vorteilhafte Ausführungsformen und Weiterbildungen sind in den abhängigen Ansprüchen angegeben.

Beim vorliegenden Verfahren ist somit vor allem vorgesehen, dass die jeweilige Körperpartie mit einem Scanner, vorzugsweise Handscanner, im Wesentlichen in jener Position abgetastet wird, die bei Benützung der Stützvorrichtung gegeben ist, und hierfür wird die Körperpartie während des Abtastens in dieser Stütz-Position mit Hilfe einer biegsamen, sich an die Körperpartie anschmiegenden Stützlage gestützt, wobei die Stützlage an einem Gestell aufgehängt wird und die Körperpartie an der Außenseite der Stützlage abgetastet wird. In entsprechender Weise ist bei der vorliegenden Vorrichtung die Stützlage zur schalenförmigen Anlage an dem Probanden in der Betriebsstellung und für eine formgetreue 3D-Abtastung der Körperpartie über die Stützlage mittels eines 3D-Scanners dünn konfiguriert.

Bei der vorliegenden Technik kann das Sitzanpassungs-Ergebnis, z.B. im Rücken- und Hüftbereich, während des Scannens überprüft werden, und zur Folge der Überprüfung der Sitzposition während des "Abformungsvorgangs" werden fehlerhafte Ergebnisse vermieden. Der Zeitaufwand für das Gewinnen der 3D-Daten ist wesentlich kürzer als bei den bekannten Vorgangsweisen, wobei insgesamt (einschließlich des Anbringens der Person in der Vorrichtung) beispielsweise 15 Minuten (oder weniger) ausreichen, wie Tests gezeigt haben. Insbesondere ist dabei auch nur eine Person nötig, um die "Anpassung" und das Scannen der Daten durchzuführen. Je nach der herzustellenden Stützvorrichtung, für den Rücken und/oder das Gesäß etc., werden diese Körperpartien in einer Sitz-Position der betreffenden Person mit Hilfe der Stützlage abgestützt und in dieser Position abgescannt.

Ein weiterer Vorteil bei der vorliegenden Vorgangsweise bei der Herstellung von Stützvorrichtungen bzw. Orthesen ist auch die Erzielung einer hohen Genauigkeit, im Millimeterbereich und sogar im Zehntelmillimeterbereich. Die erzielte Genauigkeit hängt dabei naturgemäß von den Umständen und Zielvorstellungen ab, ebenso wie von dem verwendeten Scanner und auch von der verwendeten Stützlage, die möglichst dünn sein soll, um die 3D-Abtastung mit dem Scanner möglichst formgetreu, entsprechend der Form des Rückens, des Hüftbereichs etc. des Patienten, durchführen zu können. Andererseits muss die Stützlage jedoch den Patienten in der vorgesehenen Position, etwa im Sitzen, stützen und tragen können. Insbesondere bei stark behinderten Patienten ist es nämlich zweckmäßig, wenn Rücken und Gesäß der betreffenden Person mit Hilfe der Stützlage sicher in der korrekten Sitz-Position abgestützt werden und in dieser Position abgetastet werden.

Ein guter Kompromiss zwischen einer dünnen Stützlage und einer entsprechenden Tragfähigkeit wird erzielt, wenn - wie dies bevorzugt wird - eine Stützlage verwendet wird, die zumindest teilweise aus Latex- oder Neoprenmaterial besteht, bzw. wenn eine Stützlage verwendet wird, die zumindest teilweise aus einem thermoplastischen Elastomer besteht, bzw. wenn eine Stützlage verwendet wird, die zumindest teilweise aus einem Gewebe, z.B. einem Seidengewebe, besteht. Dabei ist es auch möglich, mehrere derartige Materialien miteinander in einer Stützlage zu kombinieren. Es wird eine mehrteilige Stützlage verwendet mit zwei Seitenstützteilen und einem dazwischen liegenden mittleren Tragteil. Dabei ist mit Vorteil auch vorgesehen, wenn der mittlere Tragteil aus einem im Vergleich zu den beiden Seitenstützteilen "steiferen" Material besteht, wobei der mittlere Tragteil z.B. aus Seidengewebe und die Seitenstützteile z.B. aus Latex bestehen können.
Versuche haben weiters gezeigt, dass es möglich und günstig ist, eine Stützlage mit einer Dicke von ca. 0,5 mm zu verwenden.
Beim Scannen - mittels eines Handscanners oder allgemein eines Scannergeräts - ist andererseits auch die Geschwindigkeit des Scannens ein Kriterium, da nicht alle Patienten lange Zeit ruhig verharren können. Es sind daher möglichst rasche Systeme, die ein Scannen in wenigen Sekunden durchführen können, zu bevorzugen. Wenn der Scanbereich der Scanner in der Größe der Geometrie eingeschränkt ist, so sind zur Erfassung der gewünschten Körperbereiche mitunter mehrere Scans notwendig. Dies erfordert eine entsprechende Unterstützung durch die Software, um die erfassten Oberflächenbereiche der Einzelscans zu einer durchgehenden Oberfläche zu kombinieren. Dies ist jedoch an sich Stand der Technik und daher in an sich bekannter Weise möglich. Die Farbe, Struktur oder dergl. Eigenschaften der Oberfläche stellen ein Kriterium für die Auswahl des Scansystems dar. Bei Versuchen haben sich insbesondere die folgenden Scansysteme, die im Handel erhältlich sind, als gut geeignet erwiesen: Artec 3D, vgl. http://www.artec3d.com/; Polhemus FastSCAN, vgl. http://www.polhemus.com/; und ViALUX zSnapper, vgl. http://www.vialux.de/. Gegebenenfalls kann die Oberfläche der Stützlage auch angepasst werden, z.B. durch eine entsprechende Farbgebung und/oder Strukturierung.
Für die Ausbildung der Vorrichtung und im Einzelnen des Gestells dieser Vorrichtung gibt es die verschiedensten Möglichkeiten, wie nachstehend noch näher erläutert werden wird. Dabei hängt die Ausbildung des Gestells bzw. des Trägers, an dem die Stützlage aufgehängt ist, auch von den jeweiligen Gegebenheiten ab, wie etwa ob eine Stützung nur des Rückens eines Patienten, oder aber auch der Seiten des Oberkörpers des Patienten, des Hüftbereichs, der Oberschenkelbereiche usw. erforderlich ist, aber auch, wie schwer der Patient ist. Vor allem kann es für eine zuverlässige Abstützung und ein gutes Anschmiegen der Stützlage günstig sein, wenn die Stützlage mit um den Probanden herum anlegbaren Fixierelementen versehen ist. Dabei ist es weiters vorteilhaft, wenn die Fixierelemente an der von der Stützlage abgewandten Seite Schließelemente aufweisen. Auch ist es hier von Vorteil, wenn die Fixierelemente in randseitigen Öffnungen oder Laschen der Stützlage befestigt sind.

Für eine möglichst umfassende Abtastung ist es weiters günstig, wenn die Stützlage sich von einem Hauptteil weg erstreckende, Oberschenkel des Probanden stützende Oberschenkel-Teile aufweist.

Im Hinblick auf ein möglichst selbsttätiges glattes Anschmiegen der Stützlage an den Körper ist es auch vorteilhaft, wenn über die Zugelemente ein Zug auf die Stützlage ausgeübt wird, und zu diesem Zweck ist es von besonderem Vorteil, wenn zumindest ein Zugelement federnd ausgebildet oder federnd aufgehängt ist.

Die Erfindung wird nachstehend anhand von besonders bevorzugten Ausführungsbeispielen, auf die sie jedoch nicht beschränkt sein soll, und unter Bezugnahme auf die beiliegende Zeichnung noch weiter erläutert. In der Zeichnung zeigen dabei im Einzelnen:
Fig. 1 schaubildlich einen in einer Sitzschalen-artigen Stützlage sitzenden Patienten, wobei die Aufhängung für die Stützlage der besseren Übersicht wegen weggelassen wurde, sowie schematisch einen zum Abtasten der Rückenpartie etc. an der Rückseite der Außenseite der Stützlage verwendeten Scanner, hier in Form eines Hand-Scanners, samt damit verbundenem Rechner;
die Fig. 2A, 2B und 2C in ähnlichen schaubildlichen Rückansichten wie Fig. 1 drei andere Formen einer Stützlage zur Abstützung eines Patienten, wobei nun jedoch der Scanner und der Rechner der Einfachheit halber weggelassen wurden;
die Fig. 3A und 3B eine schaubildliche Ansicht von schräg vorne (Fig. 3A) bzw. von schräg hinten (Fig. 3B) einer Ausführungsform einer Vorrichtung zum Abstützen eines Patienten während des Scannens seiner Rücken-, Hüft- und Oberschenkel-Partien, wobei die Zugänglichkeit dieser zu scannenden Bereiche des Patientenkörpers ersichtlich ist, ebenso wie die Aufhängung der Stützlage an einem Gestell der Vorrichtung;
die Fig. 4A, 4B sowie 5A, 5B in vergleichbaren schaubildlichen Schrägansichten zwei weitere Ausführungsformen der Vorrichtung zur Halterung eines Patienten in einer Stützlage, die an einem Gestell aufgehängt ist, wobei der freie Zugang zur Rückseite, zur Unterseite und zu den Seitenbereichen des Patienten zwecks Scannen gegeben ist; und
Fig. 6 eine Ansicht einer einfachen, ebenen Stützlage mit Aufhäng- bzw. Zugelementen.
Die Ausführungsform der Stützlage in Abbildung 6 ist keine Ausführungsform gemäß der Erfindung. In Fig. 1 ist schaubildlich ein Patient 1, beispielsweise mit einer Behinderung wie insbesondere einer Querschnittslähmung, sitzend in einer ihn stützenden Stützlage 2 von schräg hinten gezeigt. Weiters ist als Beispiel ein an sich handelsüblicher Hand-Scanner 3 veranschaulicht, mit dem die Rückseite, Unterseite und Seitenbereiche der Stützlage 2, die sich an den Körper des Patienten 1 eng anschmiegt und entsprechend dünn ist, dreidimensional abgetastet, d.h. "gescannt", werden. Der Hand-Scanner 3 ist dabei mit einem Rechner 4, z.B. einem Notebook, über ein Kabel 5 verbunden. Im Notebook bzw. Rechner 4 ist die entsprechende Software für den Scanner 3 gespeichert, um die erhaltenen Abtastwerte entsprechend der 3D-Form zu empfangen und in an sich bekannter Weise aufzubereiten, sodass später diese Daten für die Herstellung einer Sitzschale (allgemein: Stützvorrichtung) gemäß der abgetasteten, den entsprechenden Körperbereichen des Patienten 1 angepassten Form mit Hilfe einer Formvorrichtung, wie an sich bekannt, ermöglicht wird. Auf diese Weise kann beispielsweise als Stützvorrichtung eine Sitzschale für einen Rollstuhl, aber auch für ein Kraftfahrzeug oder für einen Sessel oder Lehnstuhl auf Basis der gescannten 3D-Daten in an sich bekannter Weise hergestellt werden.

Es sei erwähnt, dass anstatt eines Hand-Scanners 3 ganz allgemein Scanner 3, wie ein stationärer bzw. "automatischer" Scanner 3, eingesetzt werden können.

In Fig. 2A ist in einer Darstellung ähnlich Fig. 1, jedoch ohne Scanner 3 und Rechner 4, ein in einer Stützlage 2 sitzender Patient 1 dargestellt, wobei die Stützlage 2 insofern gegenüber jener gemäß Fig. 1 abgeändert ist, als im Kopf- und Nackenbereich der Stützlage 2 eine Ausnehmung 2A vorgesehen ist. Die Stützlage 2 ist einteilig und hat an der Oberschenkel-Unterseite anliegende Beinteile mit Schlitzen oder dergl. Öffnungen 2' zur Aufnahme von Feststell-Gurten, vgl. auch die gurtartigen Fixierelemente 9 im Oberkörperbereich des Patienten 1, um die Stützlage 2 durch Umschließen der Vorderseite des Oberkörpers fest am Patienten 1 anzubringen. Auch dort sind vergleichbare Öffnungen (Schlitze) oder Laschen 2' vorhanden. Am oberen Rand der Stützlage 2 sind Löcher 8 und schlitzförmige Öffnungen 8' vorhanden, um dort nachstehend noch näher anhand der Fig. 3 bis 5 erläuterte Zugelemente anzubringen.

In Fig. 2B ist in einer vergleichbaren Ansicht ebenfalls eine Stützlage 2 in einer einteiligen Ausführung gezeigt, um einen Patienten 1 in sitzender Position abzustützen. Hier ist jedoch der obere Rand der Stützlage 2 ohne Ausnehmung 2A, stattdessen in einer Ebene liegend ausgeführt, und es sind über die gesamte Rückseite vorhandene Lochöffnungen 8 sowie seitliche Schlitzöffnungen 8' ersichtlich. Diese Öffnungen 8, 8' dienen wiederum zur Aufnahme von Zugelementen, wie nachfolgend anhand der Fig. 3 bis 5 erläutert wird.

In Fig. 2C ist in einer vergleichbaren schaubildlichen Schrägansicht von hinten ein Patient 1 in einer Stützlage 2 gezeigt, die nun aus zwei Teilen 6, 7 besteht. Im Einzelnen weist diese Stützlage 2 zwei Seitenstützteile 6 auf, die aus einem vergleichsweise biegsamen Material bestehen, sowie einen mittleren, steiferen Tragteil 7, der an der Oberseite bei 7' verbreitert ist, um dort die nachstehend anhand der Fig. 3 bis 5 noch näher zu erläuternden Zugelemente über die Breite des Körperbereichs des Patienten 1 aufzunehmen. Diese Verbreiterung 7' des Tragteils weist demgemäß wieder schematisch angedeutete Öffnungen oder Löcher 8 zum Anbringen der Zugelemente auf. Die zwei Seitenstützteile 6, die im Vergleich zum mittleren Tragteil 7 biegsamer sind, werden beispielsweise aus Latex hergestellt; der mittlere Tragteil 7 kann dagegen beispielsweise aus Seidengewebe bestehen.

Ganz allgemein eignen sich als Materialien für die dünne Stützlage 2 beispielsweise auch Kunstseide, wie sie etwa für Hängematten verwendet wird, ein Vinyl-Material, wie es beispielsweise für Wasserbetten verwendet wird, Neopren oder plastifizierte Gewebe sowie ganz allgemein Kunststofffolien, wobei die Dicke der Stützlage 2 ungefähr 0,5 mm betragen kann; denkbar sind jedoch auch noch dünnere Stützlagen oder geringfügig dickere Stützlagen; wesentlich ist dabei nur, dass die Stützlage 2 derart dünn ist, dass sie sich eng an den Körper des Patienten 1 anschmiegt und diesen Körper praktisch ohne Formverzerrungen abbildet bzw. für das Scannen wiedergibt.

Auch aus Fig. 2C ist weiters ersichtlich, dass die Stützlage 2 mit Hilfe von gurtartigen Fixierelementen 9 am Körper des Patienten 1 fixiert wird, wobei diese Fixierelemente 9 im befestigten Zustand in randseitigen Öffnungen oder Laschen 2' der Stützlage 2 angebracht sind und sich um die Vorderseite des Patienten 1 herum erstrecken und dabei geeignete vorderseitige Schließelemente 10 (s. Fig. 3A) zum Festziehen der Gurt-Fixierelemente 9 aufweisen.

Derartige Fixierelemente 9 können, wie weiters in Fig. 3A und 3B gezeigt, auch im Bereich der Oberschenkel vorgesehen sein.

In Fig. 3A und 3B ist eine erste Ausführungsform einer Vorrichtung 11 zur "Aufhängung" des Patienten 1 mit Hilfe der Stützlage 2, etwa gemäß Fig. 2C, gezeigt. Diese Vorrichtung 11 weist ein Gestell 12 mit einem Sockel 13 auf, auf dem teleskopartig ausfahrbare hintere Steher 14 in einer Längsrichtung des mit zwei Schienen 13A, 13B realisierten Sockels 13 verfahrbar angeordnet sind. Weiters sind vordere aufrechte Stützen 15 für die Beine des Patienten 1 vorhanden, die bevorzugt ebenfalls in Längsrichtung der Schienen 13A, 13B verfahrbar und ebenfalls als Teleskop-Steher ausgebildet sind. Zwischen diesen Stützen 15 ist die untere Vorderseite der Sitzschalen-förmigen Stützlage 2 vertikal beweglich aufgehängt. Zu diesem Zweck ist auch zumindest eine mittlere Teleskop-Stütze 16 vorgesehen, die sich zwischen den beiden Beinen des Patienten 1 bis in die Höhe seiner Kniegelenke erstreckt.

An den hinteren Teleskop-Stehern 14 ist die Stützlage 2 mit ihrer Oberseite an einem Träger 17, der mit den oberen Enden der Teleskop-Steher 14 fest verbunden ist, über eine Mehrzahl von Zugelementen 18 federnd elastisch aufgehängt.

Aus Fig. 3B ist im Detail ersichtlich, dass zur unabhängigen Abstützung der Oberschenkel des Patienten oder Probanden 1 zwei mittlere Teleskop-Stützen 16 vorgesehen sein können, wobei eine dieser mittleren Teleskop-Stützen 16 mit der einen seitlichen Teleskop-Stütze 15 eine Aufhängung für den einen Oberschenkel und die andere Mittel-Stütze 16 mit der anderen seitlichen Teleskop-Stütze 15 eine Aufhängung für den anderen Oberschenkel trägt.

Wie weiters aus Fig. 3A und 3B ersichtlich, können die Schienen 13A, 13B Doppel-T-förmig im Querschnitt sein, und die Teleskop-Steher bzw. -Stützen 14, 15 sind mit unteren Füßen 19 versehen, die ein entsprechendes Profil zum Zusammenpassen mit den Schienenprofilen aufweisen. Die Füße 19 im Bereich der vorderen Teleskop-Stützen 15, 16 können weiters wie gezeigt fest miteinander verbunden sein, wogegen im gezeigten Ausführungsbeispiel die hinteren Teleskop-Steher 14 separat verstellbar vorliegen, sodass gegebenenfalls, im Fall einer erforderlichen Schrägposition des Rückens des Probanden 1, eine (geringfügig) verschiedene Längsposition der Teleskop-Steher 14 relativ zu den Schienen 13A, 13B, falls erforderlich, eingestellt werden kann.

Bei Verwendung der Vorrichtung 11 gemäß Fig. 3 (d.h. Fig. 3A und 3B) wird durch die gezeigte Aufhängung der Stützlage 2 sowie die Fixierung am Körper des Probanden 1 ein enges Anschmiegen der Stützlage 2 an den gewünschten Körperbereichen (Rücken, Seiten, Hüfte, Gesäß, Unterseite der Oberschenkel) ermöglicht, und ebenso ist bei der gezeigten Vorrichtung 11 ein freier Zugang zu eben diesen Körperpartien, nämlich an der Außenseite der Stützlage 2, gegeben, um so ein rasches Abscannen der Form der Stützlage 2 an der Rückseite und Unterseite und somit ein Abscannen der Körperform des Patienten 1 in diesen Körperbereichen zu ermöglichen.

Um dabei den Patienten 1 in die gezeigte Sitzposition zu bringen, genügt in der Regel eine Hilfsperson, eventuell sind zwei Personen notwendig, um den Patienten 1 beispielsweise aus einem (nicht gezeigten) Rollstuhl in den durch die Stützlage 2 bereits vorgegebenen Sitz zu heben, wonach mit Hilfe der Fixierelemente 9 und gegebenenfalls der Zugelemente 18 sowie von Aufhängelementen 20 (s. Fig. 3A) im Bereich der vorderen Oberschenkel ein enges Anschmiegen an die Körperbereiche des Patienten 1 herbeigeführt wird.

Bei der in den Fig. 4A und 4B veranschaulichten Variante der Vorrichtung 11 wird der Patient 1 nur frei hängend an einem von einem Steher 21 auskragenden oberen Tragarm 22 gehalten, wobei die den Patienten 1 abstützende oder aufnehmende Stützlage 2 (z.B. wieder gemäß Fig. 2C) im Rückenbereich über kurze Zugelemente 18 an einem modifizierten horizontalen Träger 17' aufgehängt ist, welcher seinerseits über Gurte 23 mit Verstellelementen 24 an einem horizontalen Balken 25 des Tragarms 22, der hierfür gabelförmige Enden 26, 27 aufweist, um den Balken 25 abzustützen, aufgehängt ist. Der Steher 21 wie der obere Tragarm 22 und die Gabelenden 26, 27 können aus Rechteck-Profilrohren gebildet sein, wie aus den Fig. 4A und 4B ersichtlich ist. Der Sockel 13', der den Steher 21 mit dem frei auskragenden Tragarm 22 trägt, ist beispielsweise in Draufsicht U-förmig ausgebildet.

Im Bereich der Oberschenkel des Patienten 1 ist die Stützlage 2 seitlich außen wie auch zwischen den beiden Oberschenkeln ebenfalls mit Hilfe von Gurten oder dergl. Fixierelementen 28, die Verstellelemente 29 enthalten, am Balken 25 aufgehängt.

Damit ist eine Anpassung an den jeweiligen Patienten 1 mit Hilfe der Gurte 23/28 bzw. von deren Verstellelementen 24/29 sowie auch durch Verschieben der Gurte 23, 28 längs des Balkens 25 möglich, um so wiederum eine geeignete Abstützung des Patienten in der Stützlage 2, in der für ihn gewünschten bequemen Position, sowie ein inniges Anschmiegen der Stützlage 2 an den Körper des Patienten 1 zu erzielen.

Die Stützlage 2, auch Membran 2 genannt, schmiegt sich, wenn sie aus den vorstehend angeführten dünnen Materialien, wie z.B. Latex, Neopren, plastifiziertes Gewebe, Kunststofffolien etc., besteht, an jede Körperaus- und -einbuchtung eng an, wie Versuche bestätigt haben, sodass ein fehlerfreies Abtasten der gewünschten Körperbereiche des Patienten 1 an der Außenseite der Stützlage oder Membran 2 möglich ist. Dabei ist auch bei der Vorrichtung 11 gemäß Fig. 4 ein freier Zugang zu der gesamten Außenseite (Rückseite und Unterseite) der Stützlage 2 gegeben, wie aus der Darstellung in Fig. 4A und 4B unmittelbar ersichtlich ist.

Zur Fixierung des Patienten 1 an und in der Stützlage 2 sind wiederum gurtartige Fixierelemente 9 vorgesehen, wie aus Fig. 4A ersichtlich ist.

Es sei hier erwähnt, dass in einfacheren Fällen die Stützlage 2 auch ohne die sich seitlich des Oberkörpers des Patienten 1 erstreckenden Bereiche 2'', s. Fig. 1 und 2, ausgebildet sein kann, sodass eine mehr oder weniger "ebenflächige" rückseitige und unterseitige "Membran" 2 gegeben ist, vgl. auch Fig. 6. Dies reicht dann, wenn bloß eine einfachere Sitzschalen-Anpassung für den jeweiligen Patienten 1 gewünscht wird. In diesem Fall kann sich auch eine zweiteilige Ausführung der Stützlage 2, wie insbesondere aus Fig. 2C ersichtlich ist, erübrigen, und es genügt eine einfache Stützlage 2 aus einem einheitlichen Material, wie etwa aus einem Seidengewebe, aus Neopren, aus Elastosan etc..

In Fig. 5A und 5B ist eine weitere Vorrichtung 11 zur hängenden Abstützung eines Patienten 1 zwecks Abscannen gezeigt, wobei diese Vorrichtung 11 ein Gestell 12' aufweist, das im weitesten Sinne als Kombination der Vorrichtungen gemäß Fig. 3 und 4, mit einer Verdoppelung der Steher, angesehen werden kann.

Im Einzelnen ist ein oberer horizontaler Balken 25' als Träger für die Aufhängung des Patienten 1 zwischen zwei U-förmigen Doppelstehern 21A, 21B angebracht; zusätzlich sind auf dem Sockel 13 bzw. auf dessen Profilschienen 13A, 13B, die die beiden starren Steher 21A, 21B bodenseitig verbinden, Teleskop-Steher bzw. -Stützen 14, 15, 16 in Längsrichtung verstellbar (ähnlich wie bei der Ausführungsform gemäß Fig. 3) angeordnet.

Ebenso ist ähnlich wie bei der Ausführungsform gemäß Fig. 3 die Stützlage 2 mit ihrer Oberseite über kurze Zugelemente 18 an einem horizontalen Quer-Träger 17 aufgehängt. Ferner ist die Oberseite der Stützlage oder Membran 2 mit ihren Seitenteilen über Gurte 23', mit Verstellelementen 24', am oberen Längs-Träger 25' aufgehängt.

Zusätzlich zur vorderen, unterseitigen elastischen Abstützung über die Bein-Aufhängelemente 20 an den Teleskop-Stützen 15, 16 sind die Oberschenkel über Oberschenkel-Teile 30 der Stützlage 2 bzw. mittels der daran befestigten Gurte 28, mit Verstellelementen 29, ähnlich wie in Fig. 4, am oberen Träger 25' aufgehängt.

Auch gemäß Fig. 5 können die Gurte 28 bzw. 23' in Längsrichtung des oberen Trägers 25' verschoben werden, um so die Aufhängung an den Patienten 1, etwa hinsichtlich seiner Größe und seiner Behinderung, anzupassen. Eine weitere Anpassungsmöglichkeit ergibt sich, wie bei der Ausführungsform gemäß Fig. 4, über die Verstellelemente 24', 29 sowie über das Längsverschieben der Teleskop-Steher bzw. -Stützen 14 bzw. 15, 16.

Auf diese Weise kann, bei Verwendung einer entsprechenden Membran bzw. Stützlage 2, etwa aus den vorstehend angeführten Materialien mit der angeführten Dicke von beispielsweise ca. 0,5 mm, wiederum eine fehlerfreie Abtastung der gewünschten Körperbereiche des Patienten 1 durch die Membran bzw. Stützlage 2 hindurch erzielt werden, wobei wie aus Fig. 5A und 5B ersichtlich wiederum der Rückenbereich sowie der Gesäßbereich frei zugänglich sind, um das Scannen durchführen zu können.

In Fig. 6 ist eine vergleichsweise einfache, ebene Ausführung einer Stützlage 2 gezeigt, die praktisch rundum über elastische Zugelemente 18 an einer Umrahmung 40 bzw. eines Rahmens 40 befestigt ist. Eine oberseitige Ausnehmung 2A ist wiederum zur Kopffreiheit vorgesehen, wobei anzumerken ist, dass gegebenenfalls der dort vorhandene Teil 40A der Umrahmung 40 vom Patienten 1 (in Fig. 6 nicht dargestellt) bzw. von dessen Kopf weg gekröpft sein kann, um so den Hinterkopf freizuhalten. Die Umrahmung 40 kann ihrerseits an einem Gestell 12 bzw. 12' vergleichbar jenem gemäß den Fig. 3, 4 und 5 angebracht, gegebenenfalls verstellbar fixiert sein, wobei im Fall der Stützlage 2 gemäß Fig. 6, die nur den Rücken des Patienten 1 bedecken soll, eine Sitzfläche am Gestell 12 bzw. 12' angebracht sein kann, sodass bei auf der Sitzfläche sitzendem Patienten 1 dann die Stützlage 2 mithilfe des Rahmens 40 gegen den Rücken des Patienten 1 "gespannt" wird, um so in der gewünschten aufrechten Sitzposition des Patienten 1 das Scannen - hier bloß des Rückens des Patienten - wie beschrieben zu ermöglichen.

## Patentansprüche

1. Verfahren zum Herstellen einer Körper-angepassten Stützvorrichtung, wobei die betroffene(n) Körperpartie(n) einer Person (1) dreidimensional mittels eines Scanners (3) abgetastet wird (werden) und die erhaltenen Scanner-Daten zur Rechner-gestützten Formung der Stützvorrichtung entsprechend der jeweiligen Körperpartie verwendet werden, **dadurch gekennzeichnet, dass** die jeweilige Körperpartie mit einem Scanner (3), vorzugsweise Handscanner, im Wesentlichen in jener Position abgetastet wird, die bei Benützung der Stützvorrichtung gegeben ist, und hierfür die Körperpartie während des Abtastens in dieser Stütz-Position mit Hilfe einer biegsamen, sich an die Körperpartie anschmiegenden Stützlage (2) gestützt wird, wobei die Stützlage (2) aus einer mehrteiligen Stützlage (2) mit zwei Seitenstützteilen (6) und einem dazwischen liegenden mittleren Tragteil (7) besteht, und an einem Gestell (12; 12') aufgehängt wird und die Körperpartie an der Außenseite der Stützlage (2) abgetastet wird.

2. Verfahren nach Anspruch 1, **dadurch gekennzeichnet, dass** Rücken und Gesäß in einer Sitz-Position der betreffenden Person (1) mit Hilfe der Stützlage (2) abgestützt und in dieser Position abgetastet werden.

3. Verfahren nach Anspruch 1 oder 2, **dadurch gekennzeichnet, dass** als Stützlage (2) eine Folie verwendet wird.

4. Verfahren nach einem der Ansprüche 1 bis 3, **dadurch gekennzeichnet, dass** eine Stützlage (2) verwendet wird, die zumindest teilweise aus Latex- oder Neoprenmaterial oder aus einem thermoplastischen Elastomer besteht.

5. Verfahren nach Anspruch 1 oder 2, **dadurch gekennzeichnet, dass** eine Stützlage (2) verwendet wird, die zumindest teilweise aus einem Gewebe, vorzugsweise Seidengewebe, besteht.

6. Vorrichtung zur Durchführung des Verfahrens nach einem der Ansprüche 1 bis 5, mit einem Gestell (12; 12'), das mindestens einen Träger (17; 17'; 25) aufweist, der eine an die abzutastende Körperpartie anlegbare, biegsame, dünne Stützlage (2) trägt, die anschmiegsam ausgebildet ist, und die an dem Träger (17; 17'; 25) über verstellbare Zugelemente (18; 23; 28) aufgehängt ist, wobei die Stützlage (2) zur schalenförmigen Anlage an dem Probanden in der Betriebsstellung und für eine formgetreue 3D-Abtastung der Körperpartie über die Stützlage (2) mittels eines 3D-Scanners (3) dünn konfiguriert ist, **dadurch gekennzeichnet, dass** die Stützlage (2) eine mehrteilige Stützlage (2) mit zwei Seitenstützteilen (6) und einem dazwischen liegenden mittleren Tragteil (7) ist.

7. Vorrichtung nach Anspruch 6, **dadurch gekennzeichnet, dass** die beiden Seitenstützteile (6) im Vergleich zum mittleren Tragteil (7) aus einem biegsameren Material bestehen.

8. Vorrichtung nach Anspruch 7, **dadurch gekennzeichnet, dass** der mittlere Tragteil (7) aus Seidengewebe besteht und/oder die Seitenstützteile (6) aus Latex bestehen.

9. Vorrichtung nach einem der Ansprüche 6 bis 8, **dadurch gekennzeichnet, dass** die Stützlage (2) eine Dicke von ca. 0,5 mm aufweist.

10. Vorrichtung nach einem der Ansprüche 6 bis 9, **dadurch gekennzeichnet, dass** die Zugelemente (18; 23; 28) Seile, Gurte oder Ketten sind.

11. Vorrichtung nach einem der Ansprüche 6 bis 10, **dadurch gekennzeichnet, dass** die Stützlage (2) mit um den Probanden herum anlegbaren Fixierelementen (9) versehen ist.

12. Vorrichtung nach Anspruch 11, **dadurch gekennzeichnet, dass** die Fixierelemente (9) an der von der Stützlage (2) abgewandten Seite Schließelemente (10) aufweisen.

13. Vorrichtung nach Anspruch 11 oder 12, **dadurch gekennzeichnet, dass** die Fixierelemente (9) in randseitigen Öffnungen oder Laschen (2') der Stützlage (2) befestigt sind.

14. Vorrichtung nach einem der Ansprüche 6 bis 13, **dadurch gekennzeichnet, dass** die Stützlage (2') sich von einem Hauptteil weg erstreckende, Oberschenkel des Probanden stützende Oberschenkel-Teile (30) aufweist.

15. Vorrichtung nach einem der Ansprüche 6 bis 14, **dadurch gekennzeichnet, dass** zumindest ein Zugelement (28) federnd ausgebildet oder federnd aufgehängt ist.

## Claims

1. Method of manufacturing a body-conforming support device, wherein the body part(s) in question of a person (1) is(are) scanned three-dimensionally by means of a scanner (3) and the scanner data which are obtained are used for the computer-supported moulding of the support device to correspond to the respective body part, **characterised in that** the respective body part is scanned with a scanner (3), preferably a hand scanner, substantially **in that** position which is present when the support device is used, and for this the body part is supported during the scanning in this supported position with the aid of a support (2) fitting the body part snugly, wherein the support (2) consists of a multi-part support (2) with two lateral supports (6) and a central load-bearing portion (7) situated between them, and is mounted on a frame (12; 12'), and the body part is scanned at the outer side of the support (2).

2. A method as claimed in Claim 1, **characterised in that** the back and buttocks are supported in a seated position of the person (1) in question with the aid of the support (2) and scanned in this position.

3. A method as claimed in Claim 1 or 2, **characterised in that** a sheet is used as the support.

4. A method as claimed in one of Claims 1 to 3, **characterised in that** a support (2) is used, which consists at least partially of latex or neoprene material or of a thermoplastic elastomer.

5. A method as claimed in Claim 1 or 2, **characterised in that** a support (2) is used, which consists at least partially of a fabric, preferably silk fabric.

6. Apparatus for carrying out the method as claimed in one of Claims 1 to 5 with a frame (12; 12'), which includes at least one carrier (17; 17'; 25) which carries a flexible, thin support (2) which may be laid against the part to be scanned and which is mounted on the carrier (17; 17'; 25) by means of adjustable tension elements (18; 23; 28), wherein the support (2) is of thin configuration for shell-like engagement with the test person in the operational position and for an accurate 3D scanning of the body part via the support (2) by means of a 3D scanner (3), **characterised in** the support is a multi-part support with two lateral support portions (6) and a central load-bearing portion (7) situated between them.

7. Apparatus as claimed in Claim 6, **characterised in that** the two lateral support portions (6) consist of a more flexible material in comparison with the central load-bearing portion (7).

8. Apparatus as claimed in Claim 7, **characterised in that** the central load-bearing portion (7) consists of silk fabric and/or the lateral support portions (6) consist of latex.

9. Apparatus as claimed in one of Claims 6 to 8, **characterised in that** the support (2) has a thickness of ca. 0.5 mm.

10. Apparatus as claimed in one of Claims 6 to 9, **characterised in that** the tension elements (18; 23; 28) are ropes, belts or chains.

11. Apparatus as claimed in one of Claims 6 to 10, **characterised in that** the support is provided with fixing elements (9), which may be laid around the test person.

12. Apparatus as claimed in Claim 11, **characterised in that** the fixing elements (9) include closure elements (11) on the side remote from the support (2).

13. Apparatus as claimed in Claim 11 or 2, **characterised in that** the fixing elements (9) are fastened in openings in the edges or flaps (2') of the support (2).

14. Apparatus as claimed in one of Claims 6 to 13, **characterised in that** the support (2') includes thigh portions (30), which extend away from the main portion and support the thighs of the test person.

15. Apparatus as claimed in one of Claims 6 to 14, **characterised in that** at least one tension element (28) is resilient or is resiliently mounted.

## Revendications

1. Procédé de fabrication d'un dispositif de soutien adapté au corps, la ou les partie(s) du corps concernée(s) d'une personne (1) étant balayée de manière tridimensionnelle au moyen d'un scanner (3) et les données de scanner obtenues sont utilisées pour la formation assistée par ordinateur du dispositif de soutien selon la partie du corps concernée, **caractérisé en ce que** la partie du corps concernée est balayée avec un scanner (3), de préférence un scanner portatif, globalement dans la position qui est donnée lors de l'utilisation du dispositif de soutien, et pour cela la partie du corps est soutenue, pendant le balayage, dans cette position de soutien à l'aide d'une couche de soutien (2) flexible se conformant à la partie du corps, la couche de soutien (2) étant constituée d'une couche de soutien (2) en plusieurs parties avec deux parties de soutien latérales (6) et une partie de support centrale (7) disposée entre celles-ci et étant suspendu à un châssis (12 ; 12') et la partie du corps étant balayée sur le côté extérieur de la couche de soutien (2).

2. Procédé selon la revendication 1, **caractérisé en ce que** le dos et le postérieur sont soutenues dans une position assise de la personne concernée (1) à l'aide de la couche de soutien (2) et balayées dans cette position.

3. Procédé selon la revendication 1 ou 2, **caractérisé en ce que**, en tant que couche de soutien (2), un film est utilisé.

4. Procédé selon l'une des revendications 1 à 3, **caractérisé en ce qu'**une couche de soutien (2) est utilisée, qui est constituée au moins partiellement de latex ou de néoprène ou d'un élastomère thermoplastique.

5. Procédé selon la revendication 1 ou 2, **caractérisé en ce qu'**une couche de soutien (2) est utilisée qui est constituée au moins partiellement d'un tissu, de préférence d'un tissu de soie.

6. Dispositif pour l'exécution du procédé selon l'une des revendications 1 à 5, avec un châssis (12 ; 12'), qui comprend au moins un support (17 ; 17' ; 25), qui supporte une couche de soutien (2) mince, flexible, qui peut être appuyée contre la partie du corps à balayer, et qui est suspendue au support (17 ; 17' ; 25) par l'intermédiaire d'éléments de traction réglables (18 ; 23 ; 28), la couche de soutien (2) étant conçue de façon à être mince pour un appui en forme de coque contre le cobaye dans la position de fonctionnement et pour un balayage 3D, conforme à la forme de la partie du corps, par l'intermédiaire de la couche de soutien (2) au moyen d'un scanner 3D (3), **caractérisé en ce que** la couche de soutien (2) est une couche de soutien (2) en plusieurs parties avec deux parties de soutien latérales (6) et une partie de support centrale (7) disposée entre celles-ci.

7. Dispositif selon la revendication 6, **caractérisé en ce que** les deux parties de soutien latérales (6) sont constituées d'un matériau plus flexible que celui de la partie de support centrale (7).

8. Dispositif selon la revendication 7, **caractérisé en ce que** la partie de support centrale (7) est constituée d'un tissu de soie et/ou les parties de soutien latérales (6) sont constituées de latex.

9. Dispositif selon l'une des revendications 6 à 8, **caractérisé en ce que** la couche de soutien (2) présente une épaisseur d'environ 0,5 mm.

10. Dispositif selon l'une des revendications 6 à 9, **caractérisé en ce que** les éléments de traction (18 ; 23 ; 28) sont des câbles, des sangles ou des chaînes.

11. Dispositif selon l'une des revendications 6 à 10, **caractérisé en ce que** la couche de soutien (2) est munie d'éléments de fixation (9) pouvant être appuyés tout autour du cobaye.

12. Dispositif selon la revendication 11, **caractérisé en ce que** les éléments de fixation (9) comprennent, sur le côté opposé à la couche de soutien (2), des éléments de fermeture (10).

13. Dispositif selon la revendication 11 ou 12, **caractérisé en ce que** les éléments de fixation (9) sont fixés dans des ouvertures de bordure ou des pattes (2') de la couche de soutien (2).

14. Dispositif selon l'une des revendications 6 à 13, **caractérisé en ce que** la couche de soutien (2) comprend des parties de cuisses (30) s'éloignant d'une partie principale, soutenant les cuisses du cobaye.

15. Dispositif selon l'une des revendications 6 à 14, **caractérisé en ce qu'**au moins un élément de traction (28) est conçu de manière élastique ou est suspendu de manière élastique.
